# EUROPÄISCHE PATENTSCHRIFT

(11) **EP 2 058 095 B1**
(45) Veröffentlichungstag und Bekanntmachung des Hinweises auf die Patenterteilung: **24.06.2015**
(21) Anmeldenummer: 08018738.8
(22) Anmeldetag: 27.10.2008
(51) Int. Cl.: B27L 11/00, B02C 23/10, B02C 23/20, B02C 18/14, B02C 18/22

(54) **Hackmaschine**
Chipping machine
Machine à déchiqueter

(30) Priorität: 09.11.2007 DE 202007015665 U
(43) Veröffentlichungstag der Anmeldung: 13.05.2009
(73) Patentinhaber: KOMPTECH GmbH, 8130 Frohnleiten (AT)
(72) Erfinder: Schildmeier, Horst, 32469 Petershagen (DE); Heissenberger, Josef, 8045 Graz (AT)
(74) Vertreter: Laufhütte, Dieter

(56) Entgegenhaltungen:
- EP-A1- 1 935 595
- DE-U1- 29 517 867
- DE-U1-202005 010 025
- US-A- 3 963 181
- US-A- 4 527 604

## Beschreibung

Die Erfindung betrifft eine Hackmaschine gemäss dem Oberbegriff des Anspruchs 1.

Eine solche Hackmachine ist aus US3963181A bekannt. Derartige Hackmaschinen sind ebenfalls bereits aus der DE 198 18 165 C1 bekannt. Die wesentlichen Elemente einer derartigen Hackmaschine werden durch einen Hackrotor ausgebildet, der sogenannte Hackmesser auf seinem Umfang trägt, sowie ein mit den Hackmessern zusammenwirkendes stationäres Gegenschneidenwerkzeug, welches an dem den Hackrotor umgebenden Gehäuse der Hackmaschine fest angeordnet ist. Dem Hackrotor vorgelagert ist eine Einzugseinheit, über welche das Hackmaterial, also beispielsweise das Stammholz oder aber auch der Grünschnitt, zugeführt wird. Die Einzugseinheit weist in der Regel eine Anzahl von Einzugswalzen auf, die regelmäßig in einer oberen und einer unteren Reihe angeordnet sind. Diese Einzugswalzen fördern das Stammholz bzw. den Grünschnitt der Messereinheit bestehend aus den am Hackrotor angeordneten Hackmessern und den Ge genschneidenwerkzeugen zu. Dabei wird insbesondere das Stammholz längs ausgerichtet und in Richtung seiner Längsachse dem Hackrotor zugeführt.

Der Hackrotor der Hackmaschine erzeugt Hackspäne, die eine gewisse Länge aufweisen. Die Schnittlänge der Hackschnitzel hängt von verschiedenen Betriebsfaktoren ab. So ergibt sich die Schnittlänge einerseits durch die eingestellte Vorschubgeschwindigkeit des Einzugs und andererseits aus der Frequenz des Passierens der Hackmesser entlang des Einzugsquerschnitts. Zum andern hängt die Hackspanlänge auch vom Messervorstand der Hackmesser ab, wie es insbesondere aus der DE 198 18 165 C1 hervorgeht.

Bei mobilen Hackmaschinen wurde in letzter Zeit der Gebläseaustrag zunehmend durch einen Förderbandaustrag ersetzt.

Der wesentliche Vorteil eines Förderbandaustrags gegenüber dem Gebläseaustrag liegt darin, dass das Hackgut nicht weiter im Gebläse zerkleinert wird und die Staubentwicklung wesentlich geringer ist. Des weiteren ist auch die Leistungsaufnahme und der Verschleiß bei einem Förderbandaustrag wesentlich geringer. Daher bieten mittlerweile verschiedene Hersteller alternativ einen Förderbandaustrag an, wobei hier in der Regel entweder ein Gebläseaustrag oder ein Förderbandaustrag vorgesehen wird.

Aufgabe der vorliegenden Erfindung ist es, eine gattungsgemäße Hackmaschine derart weiterzubilden, dass das Hackgut alternativ einem Gebläseaustrag oder einem Förderbandaustrag zugeführt werden kann, ohne entsprechende konstruktive Umgestaltungen der Hackmaschine vorsehen zu müssen.

Erfindungsgemäß wird diese Aufgabe durch die Kombination der Merkmale des Anspruchs 1 gelöst.

Demnach ist eine Hackmaschine vorgesehen, die insbesondere zum Hacken von Stammholz und/oder Grünschnitt dient. Diese Hackmaschine weist eine Einzugseinheit, eine Zerkleinerungseinheit und ein Materialtransportsystem auf, das aus einem Gebläseaustrag und/oder einem Förderbandaustrag besteht. Erfindungsgemäß wird ein Hackgutsammelsystem zur Zuführung des Hackgutes an den Förderbandaustrag oder den Gebläseaustrag vorgesehen, das aus einem Schneckenförderer besteht, das bei geschlossenem Fördertrog das Hackgut direkt in ein Gebläse des Gebläseaustrags und bei geöffnetem Fördertrog das Hackgut auf ein Förderband des Förderbandaustrages fördert.

Bei der erfindungsgemäßen Lösung wird das Hackgut demnach mit einem Schneckenförderer gesammelt und bei geschlossenem Förderdruck, das heißt geschlossener Schneckenwanne zum Gebläse gefördert. Will man nun einen Abtransport über ein Förderband vornehmen, kann bei entsprechend angebautem Förderband das Hackgut durch einfaches Öffnen eines Teilbereichs des Fördertrogs bzw. der Schneckenwanne auf das Förderband gefördert werden. Hierdurch kann eine sehr flexible Gebläselösung mit einer sehr schonenden Förderbandaustragslösung alternativ bezogen auf die jeweilige Arbeitssituation bei ein und derselben Hackmaschine genutzt werden.

Vorteilhafte Ausgestaltungen der Erfindung ergeben sich aus den sich an den Hauptanspruch anschließenden Unteransprüchen.

Demnach kann sowohl ein Gebläseaustrag wie auch ein Förderbandaustrag gemeinsam an einer Hackmaschine gleichzeitig vorgesehen sein.

Weiterhin kann das Förderband in Arbeitsstellung links und rechts schwenkbar sein. Zur Vereinfachung des Transports kann das Förderband auch faltbar ausgebildet sein.

Des weiteren kann das Förderband von der Hackmaschine abnehmbar sein.

Schließlich weist gemäß einer weiteren bevorzugten Ausgestaltung der Erfindung das Austragsgebläse eine stufenlose Drehzahlregelung für eine Wurfweiteneinstellung bzw. Leistungsoptimierung auf.

Weitere Merkmale, Einzelheiten und Vorteile der Erfindung ergeben sich aus der nachfolgenden Beschreibung eines zeichnerisch dargestellten Ausführungsbeispiels. Es zeigen in der beigefügten Zeichnung:
- Figur 1:: eine perspektivische Gesamtdarstellung einer erfindungsgemäßen Hackmaschine,
- Figur 2:: eine perspektivische Detailansicht des Hackgutsammelsystems in der Hackmaschine gemäß Figur 1 in einer ersten Arbeitsstellung,
- Figur 3:: das Hackgutsammelsystem gemäß Figur 2 in einer zweiten Arbeitsstellung und
- Figur 4:: eine teilweise geschnittene perspektivische Detaildarstellung eines Teils der erfindungsgemäßen Hackmaschine nach Figur 1.

Die in Figur 1 dargestellte Hackmaschine 10 ist auf einem Anhängerchassis 12 aufgebaut, das in hier nicht näher dargestellter Art und Weise an einen Schlepper anhängbar ist. Es weist eine Einzugseinheit 14 und ein Materialtransportsystem auf. Zwischen der Einzugseinheit 14 und dem Materialtransportsystem ist ein Hackrotor 13 angeordnet.

Die in Figur 1 dargestellte Hackmaschine 10 weist ein Materialtransportsystem auf, das einerseits aus einem Gebläseaustrag 16 und andererseits einem Förderbandaustrag 18 besteht. Grundsätzlich sind beide Austragssysteme als Materialtransportsystemen in Hackmaschinen bekannt. Im hier vorliegenden Ausführungsbeispiel sind beide Austragssysteme verwirklicht, so dass alternativ der Austrag der Hackgutes über den Gebläseaustrag 16 oder über den Förderbandaustrag 18 gewählt werden kann. Hierdurch ist eine Flexibilisierung für den Austrag des Hackgutes erreicht. Das Hackgut kann einerseits schonend über das Förderband 20 des Förderbandaustragssystems 18 Transport werden. Alternativ kann es über den Gebläseaustrag 16 aufgrund einer stufenlosen Drehzahlregelung zur Wurfweiteneinstellung in der gewünschten Wurfweite abgelegt werden.

In Figur 4 ist der innere Aufbau der Hackmaschine 10 gezeigt. Unterhalb der Zerkleinerungseinheit 15 ist ein Hackgutsammelsystem 24 angeordnet, das aus einer Reihe von Schneckenförderern 26 besteht, die teilweise senkrecht zueinander angeordnet sind. Die Schnecken 26 verlaufen in einem Fördertrog 28 und transportieren das hier nicht näher dargestellte Hackgut in Richtung des Materialtransportsystems.

Das Materialtransportsystem ist hier in Form der Förderbänder 20 und 21 einerseits und des Gebläses 30 mit anschließendem Gebläseaustrag 16 dargestellt. Ein Detail der Übergabe zwischen dem Schneckenförderer 26 und dem Materialtransportsystem ist in den Figuren 2 und 3 dargestellt. Hier ist in Figur 2 ein Teilbereich des Fördertrogs 28 durch eine Öffnung 32 freigelegt, so dass das antransportierte Hackgut auf das unterhalb des Schneckenförderers 26 angeordnete Transportband 21 fällt und von dort über den Förderbandaustrag ausgetragen wird.

In Figur 3 ist die Öffnung durch einen schiebbaren bzw. klappbaren Teil 34 des Fördertrogs 28 verschlossen. Hierdurch wird das hier nicht näher dargestellte Hackgut dem Gebläse 30 des Gebläseaustrags 16 zugeführt.

## Patentansprüche

1. Hackmaschine, (10) insbesondere zum Hacken von Stammholz und / oder Grünschnitt, mit einer Einzugseinheit (14), einer Zerkleinerungseinheit und einem Materialtransportsystem, bestehend aus einem Gebläseaustrag (16) und/oder einem Förderbandaustrag (18), **dadurch gekennzeichnet,dass** ein Hackgutsammelsystem zur Zuführung des Hackgutes an den Förderbandaustrag oder den Gebläseaustrag vorgesehen ist, das aus einem Schneckenförderer (26) besteht und das bei geschlossenem Fördertrog (28) das Hackgut direkt in ein Gebläse des Gebläseaustrags und bei geöffnetem Fördertrog das Hackgut auf ein Förderband des Förderbandaustrages fördert.

2. Hackmaschine nach Anspruch 1, **dadurch gekennzeichnet, dass** sowohl ein Gebläseaustrag wie auch ein Förderbandaustrag in einer Hackmaschine vorhanden ist.

3. Hackmaschine nach Anspruch 1 oder 2, **dadurch gekennzeichnet, dass** das Förderband in Arbeitsstellung links und rechts schwenkbar ist.

4. Hackmaschine nach einem der Ansprüche 1 bis 3**, dadurch gekennzeichnet, dass** das Förderband für den Transport faltbar ist.

5. Hackmaschine nach einem der Ansprüche 1 bis 4, **dadurch gekennzeichnet, dass** das Förderband von der Hackmaschine abnehmbar ist.

6. Hackmaschine nach einem der Ansprüche 1 bis 5**, dadurch gekennzeichnet, dass** das Austragsgebläse eine stufenlose Drehzahlregelung für eine Wurfweiteneinstellung bzw. Leistungsoptimierung aufweist.

## Claims

1. A chipping machine (10), in particular for the chipping of trunk wood and/or green waste, comprising a feeder unit (14), a comminution unit and a material transport system, comprising a fan discharge (16) and/or a conveyor belt discharge (18),
**characterised in that**
a chipped product collection system is provided for supplying the chipped product to the conveyor belt discharge or to the fan discharge, the chipped product collection system comprising a screw conveyor (26) and, when the conveyer trough (28) is closed, conveying the chipped product directly into a fan of the fan discharge and, when the conveyor trough is closed, conveying the chipped product onto a conveyor belt of the conveyor belt discharge.

2. A chipping machine in accordance with claim 1, **characterised in that** both a fan discharge and a conveyor belt discharge are present in a chipping machine.

3. A chipping machine in accordance with claim 1 or claim 2, **characterised in that** the conveyor belt is pivotable to the left and to the right in the work position.

4. A chipping machine in accordance with one of the claims 1 to 3, **characterised in that** the conveyor belt can be folded for transport.

5. A chipping machine in accordance with one of the claims 1 to 5, **characterised in that** the conveyor belt can be removed from the chipping machine.

6. A chipping machine in accordance with one of the claims 1 to 4, **characterised in that** the discharge fan has a continuous speed regulation for a throw distance setting or a power optimisation.

## Revendications

1. Machine à déchiqueter (10), en particulier destinée à déchiqueter du bois en grume et/ou des déchets verts, comprenant une unité d'alimentation (14), une unité de broyage et un système de transport de matériaux, composé d'une décharge à soufflante (16) et/ou d'une décharge à bande transporteuse (18), **caractérisée en ce qu'**un système de collecte de matières déchiquetées est prévu pour alimenter les matières déchiquetées dans la décharge à bande transporteuse ou la décharge à soufflante, lequel système de collecte est constitué d'un transporteur à vis (26) et, lorsque l'auge de transport (28) est fermée, transporte les matières déchiquetées directement dans une soufflante de la décharge à soufflante et, lorsque l'auge de transport est ouverte, transporte les matières déchiquetées sur une bande transporteuse de la décharge à bande transporteuse.

2. Machine à déchiqueter selon la revendication 1, **caractérisée en ce qu'**il y a aussi bien une décharge à soufflante qu'une décharge à bande transporteuse dans une machine à déchiqueter.

3. Machine à déchiqueter selon la revendication 1 ou 2, **caractérisée en ce que** la bande transporteuse peut être pivotée à gauche et à droite en position de travail.

4. Machine à déchiqueter selon l'une des revendications 1 à 3, **caractérisée en ce que** la bande transporteuse peut être pliée pour le transport.

5. Machine à déchiqueter selon l'une des revendications 1 à 4, **caractérisée en ce que** la bande transporteuse peut être retirée de la machine à déchiqueter.

6. Machine à déchiqueter selon l'une des revendications 1 à 5, **caractérisée en ce que** la soufflante de décharge comporte une régulation de vitesse en continu pour un réglage de la portée de projection et/ou une optimisation de la performance.
